# FASCICULE DE BREVET EUROPEEN

(11) **EP 0 959 708 B1**
(45) Date de publication et mention de la délivrance du brevet: **27.03.2002**
(21) Numéro de dépôt: 97918872.9
(22) Date de dépôt: 17.09.1997
(51) Int. Cl.: A44C 5/24

(54) **FERMOIR DEPLIANT POUR BRACELET**
FALTVERSCHLUSS FÜR ARMBAND
UNFOLDING BRACELET CLASP

(43) Date de publication de la demande: 01.12.1999
(73) Titulaire: MONTRES ROLEX SA, 1227 Genève-Acacias (CH)
(72) Inventeur: HAGMANN, Jean-Pierre, CH-1205 Genève (CH)
(74) Mandataire: Charbonnier, Georges R.
(86) Numéro de dépôt international: CH9700348
(87) Numéro de publication internationale: WO9913747

(56) Documents cités:
- GB-A- 347 968
- GB-A- 2 158 145
- US-A- 1 861 029
- US-A- 1 861 700

## Description

La présente invention a pour objet un fermoir dépliant pour bracelet, notamment pour bracelet de montre.

On connait de nombreux fermoirs de ce type qui comprennent deux lames rigides ou flexibles articulées entre elles par une de leurs extrémités, la seconde extrémité de l'une des lames étant munie d'une barrette transversale agencée pour être fixée à l'une des extrémités libres d'un brin du bracelet, tandis que la seconde extrémité de l'autre lame comprend des moyens permettant de la fixer à l'extrémité libre du second brin du bracelet, les deux lames venant se fixer l'une sur l'autre en position de fermeture du bracelet.

Dans les bracelets munis de tels fermoirs, la lame inférieure est, en position de fermeture du bracelet, constamment et directement en contact avec la peau.

Si les deux lames de ces fermoir sont metalliques et le bracelet en matériau souple, en cuir par exemple, ce contact n'est pas toujours agréable car il peut provoquer une sensation de froid, être à l'origine d'irritations de la peau, etc.

Le fermoir dépliant selon la présente invention élimine ces inconvenients par le fait qu'il ne comprend qu'une lame qu'en position de fermeture de fermoir, seul le bracelet est en contact avec la peau. Il en résulte un confort optimum, au niveau du poignet, pour les porteurs de bracelets munis de tels fermoirs.

Ce fermoir présente les caractéres mis en évidence dans la revendication 1.

Le dessin ci-annexé représente, schématiquement et à titre d'exemple, une forme d'exécution de l'objet de l'invention.

La figure 1 en est une vue en plan, en position fermée.

La figure 2 en est une vue en élévation correspondant à la figure 1.

La figure 3 est une vue analogue à la figure 2 montrant le fermoir ouvert et partiellement déplié.

Le fermoir représenté est monté sur un bracelet de montre formé de deux brins A et B.

Ce fermoir comprend une lame métallique 10, présentant une ouverture longitudinale 10', dont une extrémité est reliée par une articulation 11 à l'extrémité libre du brin A du bracelet et un levier 12 dont l'axe 13 est monte à l'autre extrémité de la lame 10.

Ce levier 12 comprend une pièce coudée, en forme de U, dont la largeur correspond à celle du bracelet. Son bras 14 est constitué par la base 15 et une partie des deux jambes 16 de cette pièce. Son bras 17 est constitué par les extrémités, en forme de crochets 18, de ces jambes 16. La base 15 comporte un téton 19 en forme de champignon (fig. 2 et 3).

Le fermoir comprend encore une barrette 20 fixée transversalement dans le brin A du bracelet à une distance de l'articulation 11 sensiblement égale à la longueur de la lame 10. Les extrémités de cette barrette dépassent latéralement du bracelet et ont un diamètre égal au diamètre intérieur des crochets 18.

L'axe 13 et le bras 14 forment une boucle que traverse l'extrémité libre du brin B du bracelet.

Le réglage de la longueur du bracelet s'effectue en introduisant par pression le téton 19 dans un trou approprié du du brin B du bracelet (fig. 3). Lors de cette opération, la tête du téton 19 écarte élastiquement les parois du trou et en ressort, du côté de la lame 10, dans l'espace défini par l'ouverture 10'. Le levier 12 est ainsi rendu solidaire du brin B.

Pour fermer le bracelet, réglé en longueur, on rabat l'ensemble formé par la lame 10 et par l'extrémité libre du brin B du bracelet sur le brin A de celui-ci en exerçant au terme de ce mouvement une pression avec le pouce sur la base 15 de manière à déformer légèrement le brin A et permettre aux crochets 18 de s'engager sur les extrémités de la barrette 20. Simultanément on introduit l'extrémité libre du brin B dans le passant P.

La pression sur la base 15 cessant, le brin A reprend sa forme naturelle et les crochets 18 restent en prise avec la barrette 20 en assurant la fermeture du bracelet (fig. 2).

Pour ouvrir le bracelet, on sort du passant P l'extrémité libre du brin B puis on la soulève ce qui provoque le désengagement des crochets 18 et de la barrette 20, et permet le dépliement du fermoir.

L'invention n'est évidemment pas limitée à la forme d'exécution représentée et décrite ci-dessus.

En particulier la fermeture du fermoir pourrait être obtenue par d'autres moyens que les crochets 18. On pourrait, par exemple, donner aux extrémités libres des jambes 16 une forme telle qu'elles puissent être engagées et maintenues dans le passant P, en empêchant aux deux brins A et B de s'écarter l'un de l'autre.

Dans une autre variante, on pourrait remplacer les crochets 18 par un ardillon.

## Revendications

1. Fermoir dépliant pour bracelet, notamment pour bracelet de montre, formé de deux brins (A et B), **caractérisé par le fait qu'**il ne comprend qu'une lame rigide ou élastique (10) dont une extrémité est reliée par une articulation (11) à l'extrémité libre du brin (A) du bracelet et un levier (12) dont l'axe (13) est monté à l'autre extrémité de ladite lame (10), un bras (14) de ce levier (12) présentant des moyens (19) permettant de rendre solidaire ladite lame et le brin (B) du bracelet, dans une position relative réglable, un autre bras (17) dudit levier (12) présentant des moyens (18) permettant de maintenir , rabattus l'une sur l'autre, ladite lame (10) et le brin (A).

2. Fermoir selon la revendication 1, **caractérisé par le fait que** ledit axe (13) et ledit bras (14) forment une boucle dans laquelle on peut faire passer l'extrémité libre du brin (B) du bracelet.

3. Fermoir selon la revendication 2, **caractérisé par le fait que** ledit levier (12) est constitué par une pièce en U coudée.

4. Fermoir selon la revendication 3, **caractérisé par le fait que** ledit bras (14) est constitué par la base (15) et une partie des deux jambes (16) de ladite pièce et ledit bras (17) par les extrémités de ces jambes (16).

5. Fermoir selon la revendication 4, **caractérisé par le fait que** lesdits moyens permettant de rendre solidaire ladite lame (10) et le brin (B) sont constitués par un téton (19), en forme de champignon, que présente ladite base (15) et que l'on peut engager élastiquement par pression dans l'un quelconque des trous du bracelet.

6. Fermoir selon la revendication 3, **caractérisé par le fait que** lesdits moyens permettant de maintenir ensemble ledit levier (12) et le brin (A) sont constitués par les extrémités, en forme de crochets (18), des jambes (16) de ladite pièce et par une barrette (20) montée transversalement dans ce brin (A).

7. Fermoir selon la revendication 3, **caractérisé par le fait que** lesdits moyens permettant de maintenir ensemble ledit levier (12) et le brin (A) sont constitués par les extrémités des jambes (16) de ladite pièce et par un passant (P) du bracelet.

8. Fermoir selon la revendication 3, **caractérisé par le fait que** lesdits moyens permettant de maintenir ensemble ledit levier (12) et le brin (A) sont constitués par un ardillon.

## Patentansprüche

1. Faltverschluß für ein Armband, insbesondere für ein Uhrenarmband, der aus zwei Strängen (A und B) besteht, **dadurch gekennzeichnet, daß** er nur eine starre oder elastische Platte (10), deren eines Ende durch ein Gelenk (11) mit dem freien Ende des Strangs (A) des Armbands verbunden ist, und einen Hebel (12), dessen Achse (13) am anderen Ende der Platte (10) angebracht ist, enthält, wobei ein Arm (14) dieses Hebels (12) Mittel (19) aufweist, die eine feste Verbindung zwischen der Platte und dem Strang (B) des Armbands in einer relativen verstellbaren Position gestatten, und ein anderer Arm (17) des Hebels (12) Mittel (18) aufweist, die es gestatten, die Platte (10) und den Strang (A) aufeinandergeklappt zu halten.

2. Verschluß nach Anspruch 1, **dadurch gekennzeichnet, daß** die Achse (13) und der Arm (14) eine Schnalle bilden, in der das freie Ende des Strangs (B) des Armbands hineingeführt werden kann.

3. Verschluß nach Anspruch 2, **dadurch gekennzeichnet, daß** der Hebel (12) aus einem U-förmig gebogenen Teil besteht.

4. Verschluß nach Anspruch 3, **dadurch gekennzeichnet, daß** der Arm (14) durch die Basis (15) und einen Teil der beiden Schenkel (16) des Teils und der Arm (17) durch die Enden dieser Schenkel (16) gebildet wird.

5. Verschluß nach Anspruch 4, **dadurch gekennzeichnet, daß** die Mittel, die die feste Verbindung zwischen der Platte (10) und dem Strang (B) gestatten, durch einen pilzförmigen Ansatz (19) gebildet werden, der an der Basis (15) vorgesehen ist, und daß man ihn durch Druck in irgendeines der Löcher des Armbands elastisch in Eingriff bringen kann.

6. Verschluß nach Anspruch 3, **dadurch gekennzeichnet, daß** die den Zusammenhalt des Hebels (12) und des Strangs (A) gestattenden Mittel durch die in Form von Haken (18) ausgebildeten Enden der Schenkel (16) des Teils und durch einen quer in diesem Strang (A) angebrachten Steg (20) gebildet werden.

7. Verschluß nach Anspruch 3, **dadurch gekennzeichnet, daß** die den Zusammenhalt des Hebels (12) und des Strangs (A) gestattenden Mittel durch die Enden der Schenkel (16) des Teils und durch eine Schlaufe (P) des Armbands gebildet werden.

8. Verschluß nach Anspruch 3, **dadurch gekennzeichnet, daß** die den Zusammenhalt des Hebels (12) und des Strangs (A) gestattenden Mittel durch einen Dorn gebildet werden.

## Claims

1. Folding clasp for bracelet, particularly for a watch bracelet, formed from two strands (A and B), **characterized in that** it comprises only one rigid or elastic blade (10), one end of which is connected by an articulation (11) to the free end of the strand (A) of the bracelet and a lever (12) of which the pin (13) is mounted at the other end of said blade (10), an arm (14) of this lever (12) having means (19) allowing said blade and the strand (B) of the bracelet to be secured together in an adjustable relative position, another arm (17) of said lever (12) having means (18) which make it possible to keep said blade (10) and the strand (A) folded down one on the other.

2. Clasp according to Claim 1, **characterized in that** said pin (13) and said arm (14) form a buckle into which it is possible to pass the free end of the strand (B) of the bracelet.

3. Clasp according to Claim 2, **characterized in that** said lever (12) consists of a curved U-shaped piece.

4. Clasp according to Claim 3, **characterized in that** said arm (14) consists of the base (15) and a part of the two legs (16) of said piece and said arm (17) via the ends of these legs (16).

5. Clasp according to Claim 4, **characterized in that** said means which make it possible for said blade (10) and the strand (B) to be secured together consist of a mushroom-shaped stud (19) possessed by said base (15), and **in that** it is possible to engage it elastically by pressure in any one of the holes of the bracelet.

6. Clasp according to Claim 3, **characterized in that** said means which make it possible to keep said lever (12) and the strand (A) together consist of the hook-shaped ends (18) of the legs (16) of said piece and of a small bar (20) mounted transversely in this strand (A).

7. Clasp according to Claim 3, **characterized in that** said means which make it possible to keep said lever (12) and the strand (A) together consist of the ends of the legs (16) of said piece and of a loop (P) of the bracelet.

8. Clasp according to Claim 3, **characterized in that** said means which make it possible to hold said lever (12) and the strand (A) together consist of a tongue.
